# EUROPÄISCHE PATENTSCHRIFT

(11) **EP 2 639 357 B1**
(45) Veröffentlichungstag und Bekanntmachung des Hinweises auf die Patenterteilung: **31.12.2014**
(21) Anmeldenummer: 12001775.1
(22) Anmeldetag: 15.03.2012
(51) Int. Cl.: E02D 7/16, E02D 11/00

(54) **Baumaschine und Verfahren zu deren Betrieb**
Construction machine and method for its operation
Engin et son procédé de fonctionnement

(43) Veröffentlichungstag der Anmeldung: 18.09.2013
(73) Patentinhaber: BAUER Maschinen GmbH, 86529 Schrobenhausen (DE)
(72) Erfinder: Krollmann, Karl Johannes, 86169 Augsburg (DE)
(74) Vertreter: Wunderlich, Rainer

(56) Entgegenhaltungen:
- EP-A1- 2 275 604
- DE-U1- 9 016 037

## Beschreibung

Die Erfindung betrifft eine Baumaschine mit einem Mast, einem Schlitten, welcher entlang dem Mast längsverschiebbar gelagert ist, einer Seilwinde und einem Seil, welches zwischen dem Schlitten und der Seilwinde gespannt ist. Des Weiteren betrifft die Erfindung ein Verfahren zum Betrieb einer Baumaschine, bei welchem ein Schlitten zum Einbringen eines Körpers in den Boden entlang eines Mastes bewegt wird, wobei ein zwischen dem Schlitten und einer Seilwinde gespanntes Seil von der Seilwinde abgespult wird.

Bei einer Baumaschine der oben genannten Art kann es sich beispielsweise um ein Rammgerät oder ein Bohrgerät handeln. Derartige Ramm- beziehungsweise Bohrgeräte werden insbesondere im Spezialtiefbau eingesetzt, beispielsweise zum Einrammen einer Spundwand, eines Pfahls oder eines Rohres in den Boden oder zum Einbringen einer Bohrung in den Boden. Die Baumaschine umfasst üblicherweise ein Trägergerät, an welchem der Mast schwenkbar angelenkt ist. Der Schlitten dient zum Beispiel der Aufnahme des in den Boden einzubringenden Rammkörpers oder eines Bohrantriebs zum Antreiben eines Bohrgestänges mit Bohrwerkzeug. So ist aus EP 22 15 605 A1 eine Baumaschine nach Oberbegriff Anspruch 1 bekannt.

Das zwischen dem Schlitten und der Seilwinde gespannte Seil kann insbesondere ein Hubseil sein, um den Schlitten zu halten beziehungsweise anzuheben. Insbesondere bei ruckartigen Bewegungen des Schlittens, beispielsweise beim Einrammen des Rammkörpers oder während des Bohrvorgangs, werden die entstehenden Schwingungen über das Seil auf gegebenenfalls vorhandene Seilführungs- oder Seilumlenkrollen und die Seilwinde übertragen. Hierdurch kann ein erheblicher Verschleiß an dem Seil, an Lagern, an den Seilrollen oder gegebenenfalls einer Bremse der Seilwinde entstehen.

Der Erfindung liegt die **Aufgabe** zugrunde, eine Baumaschine und ein Verfahren zum Betrieb einer Baumaschine bereitzustellen, welche einen möglichst wirtschaftlichen Betrieb ermöglichen und insbesondere einen möglichst geringen Verschleiß von Komponenten der Baumaschine gewährleisten.

Die Aufgab wird erfindungsgemäß durch eine Baumaschine mit den Merkmalen des Anspruchs 1 und ein Verfahren mit den Merkmalen des Anspruchs 11 gelöst.

Bei der Baumaschine ist erfindungsgemäß vorgesehen, dass an dem Seil zwischen dem Schlitten und der Seilwinde eine Seildämpfungsrolle anliegt, die mittels einer Feder-Dämpfungs-Einrichtung gegen das Seil gedrückt ist.

Hinsichtlich des Verfahrens ist erfindungsgemäß vorgesehen, dass eine Seildämpfungsrolle an dem zwischen dem Schlitten und der Seilwinde gespannten Seil anliegt und mittels einer Feder-Dämpfung-Einrichtung gegen das Seil gedrückt wird.

Die Erfindung basiert auf der Erkenntnis, dass Schwingungen des Schlittens in Längsrichtung entlang des Seils übertragen werden, welche auf weitere Komponenten der Baumaschine, wie beispielsweise Lager, Seilrollen und Seilwinde wirken. Diese über das Seil übertragenen Schwingungen bewirken einen Verschleiß an den genannten Komponenten.

Ein erster Grundgedanke der Erfindung besteht demnach darin, die über das Seil in dessen Längsrichtung übertragenen Schwingungen zu dämpfen, so dass die Schwingungsübertragung auf die weiteren Komponenten der Baumaschine reduziert wird.

Ein weiterer Grundgedanke der Erfindung besteht darin, die Schwingungsdämpfung mittels eines federgespannten Dämpfungssystems zu bewerkstelligen. Eine Seilrolle wird durch eine Federkraft gegen das Seil gedrückt und lenkt dieses aus. Durch die Auslenkung des Seils wird die Seillänge zwischen Schlitten und Seilwinde vergrößert. Durch Aufbringen einer Zugkraft auf das Seil, beispielsweise durch ein ruckartiges Bewegen des Schlittens, wird die Auslenkung des Seils durch die vorgespannte Seildämpfungsrolle reduziert und somit, insbesondere im rückwärtigen Bereich des Seils zwischen Seildämpfungsrolle und Seilwinde, die Axialbewegung des Seils reduziert. Um ein Schwingen des Seils zu verhindern, umfasst die Feder-Dämpfungs-Einrichtung ein Dämpfungselement.

Besonders wirksam kann die Seildämpfung bei einer Baumaschine eingesetzt werden, welche als Rammvorrichtung zum Einrammen eines Rammkörpers in den Boden ausgebildet ist. Bei einer solchen Rammvorrichtung ist der Schlitten zum Aufnehmen des Rammkörpers ausgebildet und eine Schlageinrichtung vorgesehen, welche zum Einrammen des Rammkörpers in den Boden an dem Schlitten angeordnet ist. Die Schlageinrichtung kann insbesondere einen Schlaghammer, beispielsweise einen Diesel- oder Hydraulik- oder Freifallhammerhammer, umfassen. Durch einen Betrieb des Hammers wird der Schlitten nach unten gedrückt, so dass der Rammkörper, beispielsweise ein Spundwandelement, in den Boden eingerammt werden kann.

Eine wirksame Seildämpfung wird dadurch erzielt, dass die Feder-Dämpfungs-Einrichtung ein Federelement und ein, insbesondere separates, Dämpfungselement aufweist. Das Federelement kann beispielsweise eine Druckfeder sein. Das Dämpfungselement, beispielsweise ein Hydraulik-, Gas- oder Fluiddämpfer oder ein mechanischer Dämpfer, dient dazu, ein Schwingen der Feder zu verhindern oder zu reduzieren. Das Dämpfungselement kann im Inneren der Feder angeordnet sein. Feder- und Dämpfungsverhalten können so gezielt und unabhängig voneinander eingestellt und an die auftretenden Kräfte angepasst werden. Auch ist es möglich, eine integrierte Feder-Dämpfungs-Einrichtung vorzusehen, beispielsweise in Form einer Gasdruckfeder.

Grundsätzlich kann die Seildämpfungsrolle an einer beliebigen Stelle zwischen dem Schlitten und der Seilwinde angeordnet sein. Für eine wirksame Seildämpfung ist es jedoch bevorzugt, die Seildämpfungsrolle möglichst nahe an dem Schlitten anzuordnen. Vorzugsweise ist die Seildämpfungsrolle im Bereich einer Umlenkung des Seils in einem oberen Bereich des Mastes angeordnet. Unter einem oberen Bereich des Mastes ist insbesondere der Bereich einer Mastspitze und/oder in etwa die Höhe eines oberen Endpunktes des Verfahrweges des Schlittens entlang des Mastes zu verstehen. Das Seil, welches auch als Hubseil bezeichnet werden kann, erstreckt sich ausgehend von dem Schlitten nach oben und ist über eine Umlenkeinrichtung auf eine Rückseite des Mastes geführt, von wo es zu der Seilwinde verläuft.

Eine besonders wirkungsvolle Seildämpfung lässt sich dadurch erzielen, dass die Seildämpfungsrolle zwischen zwei ortsfesten Seilrollen an geordnet ist. Insbesondere kann hierdurch eine wirkungsvolle Auslenkung des Seils durch die Seildämpfungsrolle zwischen den zwei ortsfesten Seilrollen bewirkt werden. Vorzugsweise handelt es sich bei den ortsfesten Seilrollen um Umlenkrollen der Umlenkeinrichtung, durch welche das Seil von einer Vorderseite des Mastes, an welcher der Schlitten angeordnet ist, zu der Rückseite des Mastes umgelenkt wird. Die ortsfesten Seilrollen sind bei einer aufrechten Position des Mastes vorzugsweise seitlich nebeneinander, das heißt etwa auf gleicher Höhe angeordnet. Die Seildämpfungsrolle wirkt vorzugsweise auf einen etwa horizontal verlaufenden Seilabschnitt, wenn der Mast sich in einer aufrechten Position befindet.

In konstruktiver Hinsicht ist es des Weiteren vorteilhaft, dass die Seildämpfungsrolle an einer Schwinge gelagert ist. Die Schwinge, welche auch als drehbarer Auslenkarm bezeichnet werden kann, wird vorzugsweise durch die Feder-Dämpfungs-Einrichtung in Richtung des Seils gedrückt, so dass die Seildämpfungsrolle unter Wirkung einer Druckkraft an dem Seil anliegt und das Seil auslenkt.

Vorzugsweise ist die Schwinge durch die Feder-Dämpfungs-Einrichtung zug- und/oder druckbeaufschlagt.

Erfindungsgemäß ist es bevorzugt, dass die Schwinge und/oder die Feder-Dämpfungs-Einrichtung an einem Kopfelement des Mastes angelenkt sind. Das Kopfelement kann insbesondere ein lösbar an einem Mastgrundkörper angeordneter Ausleger sein, an welchem die Schwinge und/oder die Feder-Dämpfungs-Einrichtung montiert sind. Insbesondere kann ein vormontierbares Kopfelement samt Schwinge und/oder Feder-Dämpfungs-Einrichtung und gegebenenfalls Seilumlenkrollen als Moduleinheit an dem Mastgrundkörper auswechselbar befestigt sein.

Eine effektive Seildämpfung bei einer vergleichsweise kostengünstigen Konstruktion lässt sich dadurch erzielen, dass die Schwinge und eine ortsfeste Seilrolle, um welche das Seil geführt ist, um eine identische Drehachse drehbar gelagert sind. Der Lagerbolzen für die ortsfeste Seilrolle kann also gleichsam als Lagerbolzen für die drehbare Schwinge verwendet werden. Die in unmittelbarer Nachbarschaft zur ortsfesten Seilrolle angeordnete Seildämpfungsrolle bewirkt eine wirksame Seilauslenkung.

In einem weiteren Aspekt der Erfindung ist vorgesehen, dass die Seilwinde ausgebildet ist, das Seil zur Verhinderung eines Schlappseils permanent vorzuspannen. Unter einer permanenten Vorspannung des Seils ist insbesondere die Ausübung einer Zugkraft auf das Seil während des Betriebs der Baumaschine zu verstehen. Hierdurch wird verhindert, dass das Seil, beispielsweise während des Rammvorgangs oder während des Bohrvorgangs, zu locker ist und so beispielsweise aus seiner Führung durch die Seilrollen herausspringt. Vorzugsweise liegt die Seilvorspannung in einem Bereich zwischen etwa 200 bis 1000 kg, vorzugsweise etwa 500 kg.

Verfahrensmäßig bezieht sich die Erfindung insbesondere auf ein Verfahren zum Einrammen eines Rammkörpers in den Boden. Dabei ist es insbesondere bevorzugt, dass der in den Boden einzubringende Körper ein Rammkörper ist, der an dem Schlitten angeordnet wird. Zum Einrammen des Rammkörpers in den Boden wird der Schlitten mit einem Schlag beaufschlagt. Das Verfahren lässt sich insbesondere mit einer Baumaschine, wie vorstehend beschieben, ausführen.

Die Erfindung wird nachfolgend eines bevorzugten Ausführungsbeispiels, welches schematisch in den beigefügten Zeichnungen dargestellt ist, weiter beschrieben. In den Zeichnungen zeigt:
- Fig. 1:: eine Ausführungsform einer erfindungsgemäßen Baumaschine;
- Fig. 2:: eine Seildämpfungseinrichtung in einem aktiven Grundzustand und
- Fig. 3:: die Seildämpfungseinrichtung gemäß Fig. 2 beim Ausführen einer Seildämpfung.

In sämtlichen Figuren sind gleiche oder gleich wirkende Komponenten mit denselben Bezugszeichen gekennzeichnet.

Fig. 1 zeigt eine Seitenansicht einer erfindungsgemäßen Baumaschine 10. Die Baumaschine 10 umfasst ein Trägerfahrzeug oder Trägergerät 12 mit einem Unterwagen 14 und einem darum um eine vertikale Drehachse drehbar gelagerten Oberwagen 16. Der Unterwagen 14 kann ein Fahrwerk, beispielsweise eine Raupenfahrwerk, aufweisen.

An dem Oberwagen 16 ist über eine Verschwenkeinrichtung 24 ein Mast 20 oder Mäkler schwenkbar gelagert. Mittels der Verschwenkeinrichtung 24 kann der Mast beziehungsweise Mäkler gegenüber dem Trägergerät 12 horizontal und/oder vertikal verstellt werden. Weiterhin kann vorgesehen sein, dass die Verschwenkeinrichtung 24 ein Umlegen des Mastes 20 in eine etwa horizontale Transportposition ermöglicht. Die Verschwenkeinrichtung umfasst mindestens einen Hubzylinder 26.

Der Mast 20 beziehungsweise Mäkler umfasst ein Grundelement 54 und ein daran längs verschiebbar geführtes Verschiebeelement 56. Durch eine Verschiebung des Verschiebeelements 56 gegenüber dem Grundelement 54 kann die effektive Höhe des Mastes 20 beziehungsweise Mäklers verändert werden.

An dem Mast 20 beziehungsweise Mäkler ist ein rahmenartiger Schlitten 22 längsverschiebbar gelagert. Der Mast 20 umfasst hierzu eine entlang seiner Längsrichtung verlaufende Führungsschiene 21 für den Schlitten 22. Der Schlitten 22 ist an einer Vorderseite 18 des Mastes 20 angeordnet.

Der Schlitten 22 ist an einem Seil 30, welches auch als Hubseil bezeichnet werden kann, aufgehängt. Das Seil 30 verläuft ausgehend von dem Schlitten 22 zunächst nach oben zu einem Kopfbereich 17 des Mastes 20 und wird dort mittels einer Umlenkeinrichtung 34 auf eine Rückseite 19 des Mastes 20 geführt. Von dort läuft es zu einer Seilwinde 28, die beispielsweise, wie dargestellt, an dem Trägergerät 12 angeordnet ist. Alternativ ist es auch möglich, dass sich die Seilwinde 28 an der Mastrückseite befindet. Zwischen der Umlenkeinrichtung 34 am Mastkopf und der Seilwinde 28 kann das Seil 30 über eine oder mehrere Seilrollen 29 geführt sein.

An dem oberen Bereich des Mastes 20 befindet sich ein Mastkopfelement 32 mit einem Auslegerarm 33, an welchem eine oder mehrere Seilrollen 58 für ein Handhabungsseil 36 angeordnet sind. Weiterhin trägt das Mastkopfelement 32 die Umlenkeinrichtung 34 für das Seil 30 sowie eine Seildämpfungseinrichtung 40.

Die Umlenkeinrichtung 34 umfasst eine erste ortsfeste Seilrolle 38 und eine zweite ortsfeste Seilrolle 39. Zwischen den Seilrollen 38, 39 befindet sich als Teil der Seildämpfungseinrichtung 40 eine Seildämpfungsrolle 42, die unter einer Vorspannung gegen das Seil 30 drückt und dieses zwischen den Seilrollen 38, 39 auslenkt.

Details der Seildämpfungseinrichtung 40 sind in den Figuren 2 und 3 dargestellt. Die Seildämpfungsrolle 42 ist an einer Schwinge 44 drehbar gelagert. Die Schwinge 44 ist ihrerseits drehbar um eine Drehachse 46 gelagert und mittels einer Feder-Dämpfungs-Einrichtung 48 vorgespannt. Die Feder-Dämpfungs-Einrichtung 48 umfasst eine als Druckfeder ausgebildete Feder 50 und ein im Inneren der Feder 50 beziehungsweise des Federelementes angeordnetes Dämpfungselement 52. Die Feder-Dämpfungs-Einrichtung 48 ist einerseits an der Schwinge 44 und andererseits an dem Mastkopfelement 32 angelenkt. Die Feder 50 und das Dämpfungselement 52 erstrecken sich ausgehend von der Schwinge 44 schräg nach oben, so dass die Seildämpfungsrolle 42 von oben gegen das Seil 30 gedrückt wird.

Bei der Baumaschine 10 kann es sich insbesondere um eine Rammvorrichtung zum Rammen eines Rammkörpers in den Boden handeln. Hierzu ist an dem als Rahmen ausgebildeten Schlitten 22 eine Schlageinrichtung 60 vorgesehen, mit welcher ein Schlag auf den Schlitten 22 ausgeübt werden kann, durch welchen der an dem Schlitten 22 angekoppelte Rammkörper in den Boden gerammt wird. Die Schlageinrichtung 60 umfasst einen Schlaghammer 62 oder Rammbär, welcher beispielsweise als Freifallhammer, Dieselhammer, Hydraulikhammer oder auch als Vibrationsbär ausgebildet sein kann. Ein Hammer umfasst insbesondere ein Rammgewicht, welches auf den Schlitten 22 wirkt. Alternativ oder zusätzlich können auch rotierende Massen vorgesehen sein, welche Schläge oder Vibrationen auf den Schlitten 22 übertragen. An dem Schlitten 22 ist eine Kopplungseinrichtung 23 vorhanden, mittels welcher der Rammkörper, beispielsweise ein vorgefertigter Betonpfahl oder ein Spundwandelement, angekoppelt werden kann.

Durch eine ruckartige Bewegung des Schlittens 22 nach unten, beispielsweise hervorgerufen durch die Schlageinrichtung 60, wird eine Axialkraft auf das Seil 30 ausgeübt, die eine Abspulung des Seils 30 von der Seilwinde 28 entsprechend der Hubbewegung des Schlittens 22 nach sich zieht. Aufgrund der Spannung des Seils 30 wird durch die ruckartige Bewegung die Seildämpfungsrolle 42 entgegen der Vorspannung der Feder-Dämpfungs-Einrichtung 48 bewegt, wodurch die Seilauslenkung reduziert wird, wie in Fig. 3 dargestellt. Damit wird die ruckartige Bewegung des Seils 30 gedämpft und es erfolgt zunächst nur eine geringere Seilabspulung an der Seilwinde 28. Nachfolgend drückt die Seildämpfungsrolle 42 das Seil 30 wieder in die ursprüngliche Auslenkung und bewirkt somit die restliche Abspulung von der Seilwinde 28.

Die Seildämpfungseinrichtung 40 dämpft folglich die beim Einschlag des Schlaghammers und dem folgenden Seilablauf entstehende Seilschwingung im Hinterseil zwischen der zweiten ortsfesten Seilrolle 39 und der Seilwinde 28, insbesondere bis der Schlaghammer wieder auf dem Pfahl, Rammkörper oder Schlitten aufliegt. Das Dämpfungselement 52 bewirkt eine Dämpfung der Schwingung des Federelements 50. Die zweite ortsfeste Seilrolle 39 kann bei der dargestellten Ausführungsform auch als Mastkopfseilabgangsrolle bezeichnet werden.

Durch die erfindungsgemäße Baumaschine wird, insbesondere im Bereich des sogenannten Hinterseils, der Verschleiß von Komponenten erheblich vermindert. Hierdurch kann insbesondere die Lebensdauer der Lager von Seilrollen und Seilwinde verlängert werden.

## Patentansprüche

1. Baumaschine mit
- einem Mast (20),
- einem Schlitten (22), welcher entlang dem Mast (20) längsverschiebbar gelagert ist,
- einer Seilwinde (28) und
- einem Seil (30), welches zwischen dem Schlitten (22) und der Seilwinde (28) gespannt ist,
**dadurch gekennzeichnet,**
**dass** an dem Seil (30) zwischen dem Schlitten (22) und der Seilwinde (28) eine Seildämpfungsrolle (42) anliegt, die mittels einer Feder-Dämpfungs-Einrichtung (48) gegen das Seil (30) gedrückt ist.

2. Baumaschine nach Anspruch 1,
**dadurch gekennzeichnet,**
**dass** die Baumaschine (10) als Rammvorrichtung zum Einrammen eines Rammkörpers in den Boden ausgebildet ist,
**dass** der Schlitten (22) zum Aufnehmen des Rammkörpers ausgebildet ist und dass eine Schlageinrichtung (60) vorgesehen ist, welche zum Einrammen des Rammkörpers in den Boden an dem Schlitten (22) angeordnet ist.

3. Baumaschine nach Anspruch 1 oder 2,
**dadurch gekennzeichnet,**
**dass** die Feder-Dämpfungs-Einrichtung (48) ein Federelement (50) und ein separates Dämpfungselement (52) aufweist.

4. Baumaschine nach einem der Ansprüche 1 bis 3,
**dadurch gekennzeichnet,**
**dass** die Seildämpfungsrolle (42) im Bereich einer Umlenkung des Seils (30) in einem oberen Bereich des Mastes (20) angeordnet ist.

5. Baumaschine nach einem der Ansprüche 1 bis 4,
**dadurch gekennzeichnet,**
**dass** die Seildämpfungsrolle (42) zwischen zwei ortsfesten Seilrollen (38, 39) angeordnet ist.

6. Baumaschine nach einem der Ansprüche 1 bis 5,
**dadurch gekennzeichnet,**
**dass** die Seildämpfungsrolle (42) an einer Schwinge (44) gelagert ist.

7. Baumaschine nach Anspruch 6,
**dadurch gekennzeichnet,**
**dass** die Schwinge (44) durch die Feder-Dämpfungs-Einrichtung (48) zug- und/oder druckbeaufschlagt ist.

8. Baumaschine nach Anspruch 6 oder 7,
**dadurch gekennzeichnet,**
**dass** die Schwinge (44) und/oder die Feder-Dämpfungs-Einrichtung (48) an einem Kopfelement (32) des Masts (20) angelenkt ist.

9. Baumaschine nach einem der Ansprüche 6 bis 8,
**dadurch gekennzeichnet,**
**dass** die Schwinge (44) und eine ortsfeste Seilrolle (39), um welche das Seil (30) geführt ist, um eine identische Drehachse (46) drehbar gelagert sind.

10. Baumaschine nach einem der Ansprüche 1 bis 9,
**dadurch gekennzeichnet,**
**dass** die Seilwinde (28) ausgebildet ist, das Seil (30) zur Verhinderung eines Schlappseils permanent vorzuspannen.

11. Verfahren zum Betrieb einer Baumaschine (10), insbesondere ausführbar mit einer Baumaschine (10) nach einem der Ansprüche 1 bis 10,
bei welchem ein Schlitten (22) zum Einbringen eines Körpers in den Boden entlang eines Mastes (20) bewegt wird, wobei ein zwischen dem Schlitten (22) und einer Seilwinde (28) gespanntes Seil von der Seilwinde (28) abgespult wird,
**dadurch gekennzeichnet,**
**dass** eine Seildämpfungsrolle (42) an dem zwischen dem Schlitten (22) und der Seilwinde (28) gespannten Seil (30) anliegt und mittels einer Feder-Dämpfungs-Einrichtung (48) gegen das Seil (30) gedrückt wird.

12. Verfahren nach Anspruch 11,
**dadurch gekennzeichnet,**
**dass** der in den Boden einzubringende Körper ein Rammkörper ist, der an dem Schlitten (22) angeordnet wird, und
**dass** der Schlitten (22) zum Einrammen des Rammkörpers in den Boden mit einem Schlag beaufschlagt wird.

## Claims

1. Construction machine having
- a mast (20),
- a sledge (22) which is supported in a longitudinally displaceable manner along the mast (20),
- a rope winch (28) and
- a rope (30) which is tensioned between the sledge (22) and the rope winch (28),
**characterized in that**
a rope damping pulley (42) rests against the rope (30) between the sledge (22) and the rope winch (28), the said rope damping pulley being pressed by means of a spring damping means (48) against the rope (30).

2. Construction machine according to claim 1,
**characterized in that**
the construction machine (10) is designed as a pile-driving device for driving a pile-driving body into the ground,
**in that** the sledge (22) is designed to accommodate the pile-driving body and **in that** an impact means (60) is provided which is arranged on the sledge (22) in order to drive the pile-driving body into the ground.

3. Construction machine according to claim 1 or 2,
**characterized in that**
the spring damping means (48) has a spring element (50) and a separate damping element (52).

4. Construction machine according to any one of claims 1 to 3,
**characterized in that**
the rope damping pulley (42) is arranged in the area of a deflection of the rope (30) in an upper area of the mast (20).

5. Construction machine according to any one of claims 1 to 4,
**characterized in that**
the rope damping pulley (42) is arranged between two stationary rope pulleys (38, 39).

6. Construction machine according to any one of claims 1 to 5,
**characterized in that**
the rope damping pulley (42) is supported on a rocker (44).

7. Construction machine according to claim 6,
**characterized in that**
tension and/or pressure is applied to the rocker (44) by the spring damping means (48).

8. Construction machine according to claim 6 or 7,
**characterized in that**
the rocker (44) and/or the spring damping means (48) is linked to a head element (32) of the mast (20).

9. Construction machine according to any one of claims 6 to 8,
**characterized in that**
the rocker (44) and one stationary rope pulley (39), around which the rope (30) is guided, are supported in a rotatable manner about an identical axis of rotation (46).

10. Construction machine according to any one of claims 1 to 9,
**characterized in that**
the rope winch (28) is designed to pretension the rope (30) permanently in order to prevent a slack rope.

11. Method for operating a construction machine (10), in particular practicable with a construction machine (10) according to any one of claims 1 to 10,
in which a sledge (22) is moved along a mast (20) in order to introduce a body into the ground, wherein a rope tensioned between the sledge (22) and a rope winch (28) is unwound from the rope winch (28),
**characterized in that**
a rope damping pulley (42) rests against the rope (30) tensioned between the sledge (22) and the rope winch (28) and is pressed by means of a spring damping means (48) against the rope (30).

12. Method according to claim 11,
**characterized in that**
the body to be introduced into the ground is a pile-driving body which is arranged on the sledge (22) and
**in that** an impact is applied to the sledge (22) in order to drive the pile-driving body into the ground.

## Revendications

1. Engin de chantier avec :
- un mât (20),
- un chariot (22), qui est placé le long du mât (20) en pouvant coulisser longitudinalement,
- un treuil (28), et
- un câble (30), qui est tendu entre le chariot (22) et le treuil (28),
**caractérisé :**
**en ce qu'**une poulie d'amortissement de câble (42) est appliquée sur le câble (30), entre le chariot (22) et le treuil (28), et est appuyée contre le câble (30) au moyen d'un dispositif d'amortissement à ressort (48).

2. Engin de chantier selon la revendication 1,
**caractérisé :**
**en ce que** l'engin de chantier (10) est constitué comme un appareil de forage destiné à l'enfoncement d'un élément d'enfoncement dans le sol,
**en ce que** le chariot (22) est constitué pour recevoir l'élément d'enfoncement, et
**en ce qu'**il est prévu un dispositif percuteur (60) qui est disposé sur le chariot (22) pour l'enfoncement de l'élément d'enfoncement dans le sol.

3. Engin de chantier selon la revendication 1 ou 2,
**caractérisé :**
**en ce que** le dispositif d'amortissement à ressort (48) comprend un élément de ressort (50) et un élément d'amortissement (52) distinct.

4. Engin de chantier selon une des revendications 1 à 3,
**caractérisé :**
**en ce que** la poulie d'amortissement de câble (42) est située dans la zone d'un coude du câble (30), dans une partie haute du mât (20).

5. Engin de chantier selon une des revendications 1 à 4,
**caractérisé :**
**en ce que** la poulie d'amortissement de câble (42) est située entre deux poulies fixes (38, 39).

6. Engin de chantier selon une des revendications 1 à 5,
**caractérisé :**
**en ce que** la poulie d'amortissement de câble (42) est placée sur un bras articulé (44).

7. Engin de chantier selon la revendication 6,
**caractérisé :**
**en ce que** le bras articulé (44) est soumis à une sollicitation par traction et/ou par pression de la part du dispositif d'amortissement à ressort (48).

8. Engin de chantier selon la revendication 6 ou 7,
**caractérisé :**
**en ce que** le bras articulé (44) et/ou le dispositif d'amortissement à ressort (48) est(sont) monté(s) à pivotement par rapport à un élément de tête (32) du mât (20).

9. Engin de chantier selon une des revendications 6 à 8,
**caractérisé :**
**en ce que** le bras articulé (44) et une poulie fixe (39), autour de laquelle le câble (30) est guidé, sont agencés pour être mobiles en rotation autour d'un même axe de rotation (46).

10. Engin de chantier selon une des revendications 1 à 9,
**caractérisé :**
**en ce que** le treuil (28) est constitué de façon à précontraindre de manière permanente le câble (30) pour éviter qu'il y ait du mou dans le câble.

11. Procédé de fonctionnement d'un engin de chantier (10), pouvant être mis en oeuvre plus particulièrement avec un engin de chantier (10) selon une des revendications 1 à 10,
selon lequel un chariot (22) est déplacé le long d'un mât (20) pour l'introduction d'un corps dans le sol, un câble tendu entre le chariot (22) et un treuil (28) étant alors déroulé du treuil (28),
**caractérisé :**
**en ce qu'**une poulie d'amortissement de câble (42) est appliquée sur le câble (30) tendu entre le chariot (22) et le treuil (28) et est appuyée contre le câble (30) au moyen d'un dispositif d'amortissement à ressort (48).

12. Procédé selon la revendication 11,
**caractérisé :**
**en ce que** le corps devant être introduit dans le sol est un élément d'enfoncement, qui est disposé sur le chariot (22), et
**en ce que**, pour l'enfoncement d'un élément d'enfoncement dans le sol, le chariot (22) est exposé à une sollicitation par percussion.
